# EUROPÄISCHE PATENTSCHRIFT

(11) **EP 0 218 889 B1**
(45) Veröffentlichungstag und Bekanntmachung des Hinweises auf die Patenterteilung: **09.05.1990**
(21) Anmeldenummer: 86112234.9
(22) Anmeldetag: 04.09.1986
(51) Int. Cl.: G21F 5/00

(54) **Transport- und Lagervorrichtung für radioaktive Stoffe**
Transport and storage device for radioactive materials
Dispositif de transport et de stockage des matières radioactives

(30) Priorität: 04.10.1985 DE 3535420
(43) Veröffentlichungstag der Anmeldung: 22.04.1987
(73) Patentinhaber: FORSCHUNGSZENTRUM JÜLICH GMBH, 52425 Jülich (DE)
(72) Erfinder: Henning, Ernst, Ing., D-5142 Hückelhoven (DE); Storch, Siegbert, Dipl.-Ing., D-5100 Aachen (DE)
(74) Vertreter: Bauer, Hubert, Dipl.-Ing.

(56) Entgegenhaltungen:
- DE-A- 3 331 892
- DE-A- 3 516 838
- FR-A- 2 529 372

## Beschreibung

Die Erfindung bezieht sich auf eine aus einem zylindrischen Behälter bestehende Transport- und Lagervorrichtung für radioaktive Stoffe. Der Behälter ist mit einer geschlossenen Ummantelung aus Stahl, Beton oder Gußeisen hergestellt und weist stirnseitig eine durch einen Deckel verschließbare Öffnung auf. Eine Stirnfläche des Deckels ist gegen eine Stirnfläche der Ummantelung anpreßbar. Eine Randfläche des Deckels ist von einem aus der Ummantelung gebildeten Kragen abgedeckt. In gleichmäßiger Verteilung über den Umfang des Kragens sind radiale Durchbrüche vorgesehen. Diesen liegen im Deckel angeordnete Aussparungen gegenüber.

Eine derartige Transport- und Lagervorrichtung ist aus der DE-A 33 31 892 bekannt und erfüllt trotz des verhältnismäßig kostengünstigen Aufbaues dennoch die an die Sicherheit von Transport- und Lagervorrichtungen für radioaktives Material zu stellenden hohen Anforderungen.

Bei der bekannten Vorrichtung dienen zur sicheren Befestigung des Deckels auf der Behälteröffnung sowohl Schrauben, die den Deckel axial durchdringen und in in die Ummantelung des Behälters eingebettete Gewindebuchsen eindrehbar sind, wie auch zylindrische Bolzen, welche den Kragen der Ummantelung des Behälters radial durchdringen und in entsprechende Aussparungen im Deckel eingreifen.

Der Erfindung liegt die Aufgabe zugrunde, eine Vorrichtung der eingangs beschriebenen Art hinsichtlich ihrer Herstellung und Handhabung zu vereinfachen, ohne dadurch ihre hohe Funktionssicherheit zu beeinträchtigen.

Zur Lösung dieser Aufgabe wird von einer Vorrichtung der im Oberbegriff des Anspruchs 1 genannten gattungsgemäßen Art ausgegangen, die erfindungsgemäß die im kennzeichnenden Teil des Patentanspruchs 1 genannten Merkmale aufweist.

Die erfindungsgemäß zum Deckelzentrum hin konisch verengten Aussparungen und die darin einpreßbaren, in den Durchbrüchen des Kragens geführten konischen Zapfen erfüllen sowohl die Funktion der Schrauben wie auch der zylindrischen Bolzen der bekannten Vorrichtung, so daß dazu anstelle zweier unterschiedlich ausgebildeter Gruppen von Verbindungsund Befestigungsmitteln lediglich eine erforderlich ist. Durch die erfindungsgemäße Konizität der Zapfen und der Aussparungen läßt sich der Deckel axial mit seiner Stirnfläche fest gegen eine Stirnfläche der Ummantelung pressen und gleichzeitig auch radial ausrichten und fixieren.

Nach einer Ausgestaltung der Erfindung weist jeder Zapfen eine durchgehende konzentrische Bohrung für einen Gewindezapfen auf, der in eine Gewindebohrung im Boden der Aussparung eindrehbar ist.

Durch diese erfindungsgemäße Ausgestaltung ist eine dauerhafte Deckelverriegelung auch dann gewährleistet, wenn die Zapfen aufgrund einer verhältnismäßig starken Konizität dazu neigen sollten, sich selbsttätig radial nach außen aus den Aussparungen herauszubewegen.

Um eine außen weitgehend glattwandige Behälterausführungsform zu erhalten, sieht eine weitere Ausgestaltung der Erfindung vor, daß jeder Gewindebolzen aus einer mit ihrem Kopf im Zapfen versenkbaren Inbusschraube besteht.

Jede Inbusschraube kann gegen ein unbeabsichtigtes Lösen nach einer weiteren Ausgestaltung der Erfindung mittels eines in der Bohrung des Zapfens einsetzbaren Seegeringes fixiert werden.

Schließlich können auch zur Sicherung des Deckelverschlusses die Zapfen gemäß einer weiteren Ausgestaltung der Erfindung mit dem Kragen der Wandung verschweißt werden, was sich insbesondere dann empfiehlt, wenn der mit radioaktivem Material beladene Behälter als Zwischen- oder Endlagervorrichtung dienen soll. In diesem Falle gewinnen die niedrigen Herstellungskosten der erfindungsgemäßen Vorrichtung eine besonders hohe Bedeutung.

In der Zeichnung ist ein Ausführungsbeispiel der erfindungsgemäßen Vorrichtung dargestellt. Es zeigen:
Fig. 1 einen abgebrochen dargestellten Teil des Behälters und des Deckels in einem vertikalen Schnitt;
Fig. 2 einen abgebrochen dargestellten Teil des Deckels in einem vertikalen Schnitt gemäß Fig. 1;
Fig. 3 einen der im Deckel eingelassenen, die Aussparungen bildenden Einsätze in gegenüber den Fig. 1 und 2 vergrößertem Maßstab.

Wie Fig. 1 erkennen läßt, besteht die Vorrichtung aus einem zylindrischen Behälter, dessen geschlossene Ummantelung 1 aus innen- und außenseitig mit Stahlblechen 2 und 3 verkleidetem Stahl-Beton 4 hergestellt ist. Mit den Stahlblechen 2 und 3, die als verlorene Schalung für den Stahl-Beton 4 dienen, ist eine Abdeckringscheibe 5 verschweißt, die mit der oberen Stirnfläche des die innenseitige Verkleidung bildenden Stahlblechs 2 bündig abschließt und vom die außenseitige Verkleidung bildenden Stahlblech 3 so überragt wird, daß der überragende Teil des Stahlblechs 3 einen Kragen 6 bildet.

Eine stirnseitige Öffnung des Behälters ist durch einen Deckel 7 verschließbar, der gleichfalls aus Stahl-Beton 8 hergestellt ist und auf seinen beiden Stirnflächen mit Stahlblechscheiben 9 bzw. 10 sowie auf seiner Randfläche mit einem Stahlblechzylinder 11 verkleidet ist. Der Deckel 7 liegt mit einer Randfläche 12 der dem Behälterinnern zugewandten Stahlblechscheibe 9 auf der Abdeckringscheibe 5, während der Stahlblechzylinder 11 des Deckels 7 über seine volle Höhe von dem aus dem Stahlblech 3 gebildeten Kragen 6 seitlich abgedeckt wird. Auf der Unterseite der Stahlblechscheibe 9 ist eine Grundplatte 13 angeschweißt, die einen Durchmesser aufweist, der geringfügig größer ist als der Behälterinnendurchmesser und bis in eine Ausdrehung 14 im Randbereich des Stahlblechs 2 reicht. Auf der Oberseite der Stahlblechscheibe 10 ist eine Abdeckplatte 15 angeschweißt, die einen Durchmesser aufweist, der geringfügig größer ist als der Innendurchmesser des Kragens 6 und mit dessen Stirnfläche verschweißbar ist.

In gleichmäßiger Verteilung über den Umfang des Deckels 7 sind im Stahlblechzylinder 11 Öffnungen 16 vorgesehen. An jeder dieser Öffnungen 16 ist ein radial ausgerichteter, mit dem Stahlblechzylinder 11 verschweißter Einsatz 17 angeschlossen, der über einen radialen Steg 18 zusätzlich mit der Stahlblechscheibe 9 verschweißt und im Stahl-Beton 8 des Deckels 7 eingegossen ist. Jeder Einsatz 17 weist eine zum Zentrum des Deckels 7 hin konisch verengte Aussparung 19 auf, deren Kegelwinkel im Ausführungsbeispiel etwa 11⁰, 25' beträgt. Koaxial zur Aussparung 19 ist im Boden 20 des Einsatzes 17 eine Gewindebohrung 21 vorgesehen.

In einer der Anordnung der Einsätze 17 entsprechenden Anordnung sind mit den Öffnungen 16 im Stahlblechzylinder 11 fluchtende Durchbrüche 22 im Kragen 6 vorgesehen. Durch jeden Durchbruch 22 läßt sich ein konischer Zapfen 23, dessen Kegelwinkel mit dem der Aussparungen 19 übereinstimmt, eintreiben, wobei eine entsprechende Wandstärke des Kragens 6 sicherstellt, daß der Zapfen 23 durch die Laibung der Durchbrüche 22 eine sichere Führung erhält.

Beim Eintreiben der Zapfen 23 in die Aussparungen 19 wird der Deckel 7 mit der Randfläche 12 der Stahlblechsscheibe 9 gegen die Abdeckringscheibe 5 der Ummantelung 1 gepreßt und fest darauf gehalten.

Um ein unbeabsichtigtes Herausgleiten der Zapfen 23 aus den Aussparungen 19 auszuschließen, ist jeder Zapfen 23 mit einer durchgehenden koaxialen Bohrung 24 versehen, worin ein Gewindebolzen 25 in Form einer Inbusschraube einführbar und in die Gewindebohrung 21 im Boden 20 des Einsatzes 17 eindrehbar ist. Zur Sicherung des mit seinem Kopf 26 versenkt in der Bohrung 24 eingelassenen Gewindebolzens 25 kann schließlich noch ein Seegerring in den erweiterten Teil der Bohrung 24 eingesetzt oder aber der Kopf 26 mit dem Kragen 6 verschweißt werden. Die gleiche Wirkung läßt sich mit einem die Öffnung der Bohrung 24 ganz oder teilweise abdeckenden, gleichfalls am Kragen 6 verschweißten Plättchen erzielen, wenn der Kopf 26 in der Endstellung des Zapfens 23 bündig mit der Außenseite des Kragens 6 abschließt.

## Patentansprüche

1. Transport- und Lagervorrichtung für radioaktive Stoffe, bestehend aus einem zylinderförmigen Behälter aus Stahl, Beton oder Gußeisen mit einer geschlossenen Ummantelung und einer stirnseitigen, durch einen Deckel verschließbaren Öffnung, wobei eine Stirnfläche des Deckels gegen eine Stirnfläche der Ummantelung anpreßbar ist, während eine Randfläche des Deckels von einem aus der Ummantelung gebildeten Kragen abgedeckt ist, in dem in gleichmäßiger Verteilung über den Umfang radiale Durchbrüche vorgesehen sind, denen im Deckel angeordnete Aussparungen gegenüberliegen, dadurch gekennzeichnet, daß die Aussparungen (19) zum Zentrum des Deckels (7) hin konisch verengt und darin in den Durchbrüchen (22) des Kragens (6) geführte konische Zapfen (23) einpreßbar sind.

2. Vorrichtung nach Anspruch 1, dadurch gekennzeichnet, daß jeder Zapfen (23) eine durchgehende konzentrische Bohrung (24) für einen Gewindebolzen (25) aufweist, der in eine Gewindebohrung (21) im Boden (20) der Aussparung (19) eindrehbar ist.

3. Vorrichtung nach den Ansprüchen 1 und 2, dadurch gekennzeichnet, daß jeder Gewindebolzen (25) aus einer mit ihrem Kopf (26) im Zapfen (23) versenkbaren Inbusschraube besteht.

4. Vorrichtung nach Anspruch 3, dadurch gekennzeichnet, daß jeder Gewindebolzen (25) mittels eines in der Bohrung (24) des Zapfens (23) einsetzbaren Seegerings fixierbar ist.

5. Vorrichtung nach den Ansprüchen 1 bis 4, dadurch gekennzeichnet, daß die Zapfen (23) mit dem Kragen (6) verschweißbar sind.

## Claims

1. Transport and storage device for radioactive material, consisting of a cylindrical container of steel, concrete or cast iron, with a closed shell and a frontsided opening, sealable by means of a cover, whereby the frontsided opening of the cover can be pressed against the frontside of the shell whilst a marginal edge of the cover is covered by a collar made from the shell, wherein radial openings are provided over the periphery, which openings lie oppositely arranged recesses, characterised in that the recesses (19) narrow conically towards the centre of the cover (7), into which conical pins (23), placed in the openings (22) of the collar (6), can be pressed.

2. Device according to claim 1, characterised in that each pin (23) has a continuous bore (24) for a threaded bolt (25) which can bre accommodated in a threaded bore (21) in the bottom (20) of the recess (19).

3. Device according to claims 1 and 2, characterised in that each threaded bolt (25) consists of an hexagonal-head setscrew the head of which is to be sunk into the opening (23).

4. Device according to claims 3, characterised in that each threaded bolt (25) can be fixed by means of a circlip to be inserted into the bore (24) of the pin (23).

5. Device according to claims 1 to 4, characterised in that the pins (23) can be welded onto the collar (6).

## Revendications

1. Dispositif de transport et de stockage pour matières radioactives, se composant d'un conteneur cylindrique en acier, en béton ou en fonte, avec une gaine fermée et une ouverture frontale obturable au moyen d'un couvercle, une face frontale dudit couvercle pouvant être pressée contre une face frontale de ladite gaine cependant qu'une face latérale dudit couvercle est recouverte par un rebord formé par ladite gaine, dans lequel sont prévus des percements radiaux répartis régulièrement sur le pourtour, auxquels font face des évidements pratiqués dans le couvercle, caractérisé en ce que lesdits évidements (19) sont effilés coniquement en direction du centre dudit couvercle (7) et que des clavettes (23) coniques guidées dans des percements (22) dudit rebord (6) peuvent y être pressées.

2. Dispositif selon la revendication 1, caractérisé en ce que chaque clavette (23) présente un perçage (24) débouchant concentrique destiné à un boulon fileté (25) pouvant être posé dans une forure taraudée (21) au fond (20) dudit évidement (19).

3. Dispositif selon les revendications 1 et 2, caractérisé en ce que chaque boulon fileté (25) se compose d'une vis à six pans creux pouvant être placée avec sa tête (26) en affleurement dans la clavette (23).

4. Dispositif selon la revendication 3, caractérisé en ce que chaque boulon fileté (25) peut être immobilisé au moyen d'un anneau d'arrêt pouvant être inséré dans le perçage (24) de ladite clavette (23).

5. Dispositif selon les revendications 1 à 4, caractérisé en ce que les clavettes (23) peuvent être soudées au rebord (6).
